# EUROPÄISCHE PATENTSCHRIFT

(11) **EP 2 228 520 B1**
(45) Veröffentlichungstag und Bekanntmachung des Hinweises auf die Patenterteilung: **05.12.2018**
(21) Anmeldenummer: 10155343.6
(22) Anmeldetag: 03.03.2010
(51) Int. Cl.: F01M 11/04

(54) **Verschlussschraube für Öffnungen an Kraftfahrzeug-Motoren sowie Gehäuseeinheit eines Kraftfahrzeug-Motors**
Locking screw for openings in motor vehicle engines and housing unit of a motor vehicle engine
Vis de fermeture pour ouvertures sur des moteurs de véhicules automobiles ainsi qu'unité de boîtier d'un moteur de véhicule automobile

(30) Priorität: 10.03.2009 DE 102009011941
(43) Veröffentlichungstag der Anmeldung: 15.09.2010
(73) Patentinhaber: POLYTEC PLASTICS Germany GmbH & Co. KG, 49393 Lohne (DE)
(72) Erfinder: Sinn, Daniel, 49401, Damme (DE); Soares, Jorge, 48493, Wettringen (DE); Janßen, Hans, 49413, Dinklage (DE)
(74) Vertreter: dompatent von Kreisler Selting Werner - Partnerschaft von Patent- und Rechtsanwälten mbB

(56) Entgegenhaltungen:
- EP-A1- 1 147 992
- DE-C1- 4 312 550
- DE-U1- 29 904 061
- FR-A1- 2 549 532
- JP-A- 2006 044 790
- JP-U- 60 050 144
- US-A1- 2008 135 340

## Beschreibung

Die Erfindung betrifft eine Gehäuseeinheit eines Kraftfahrzeug-Motors wie ein Ölgehäuse bzw. eine Ölwanne mit einer Öffnung in einer Gehäusewand, in der eine Verschlussschraube angeordnet ist.

Beispielsweise zum Ablassen von Schmieröl aus einem Ölgehäuse bzw. einer Ölwanne eines Kraftfahrzeug-Motors ist es bekannt, die Öffnung des Ölgehäuses mit einer Ölablassschraube zu versehen. Bei derartigen Verschlussschrauben muss sichergestellt sein, dass sich aufgrund der auftretenden Vibrationen die Verschlussschraube nicht löst. Hierzu ist beispielsweise aus DE 20 2005 004 943 eine Ölablassschraube aus Metall bekannt, die eine Rastnoppe zur Ausbildung eines Bajonettverschlusses aufweist. Hierbei handelt es sich um ein aufwändiges und teures Bauteil. Ferner tritt bei derartigen Verschlussschrauben, die aus Metall hergestellt sind, eine plastische Verformung der Rastnasen auf. Dies hat zur Folge, dass insbesondere als Ölablassschrauben dienende Verschlussschrauben bei einem Ölwechsel häufig ersetzt werden müssen.

DE 299 04 061 U1 offenbart ein Gehäuse mit Verschlußstopfen. Aus EP 1 147 992 ist eine Verschlussschraube für Öffnungen an Kraftfahrzeug-Motoren bekannt. Diese weist einen mit einem Gewinde versehenen Schraubenschaft auf, der mit einem Schraubenkopf verbunden ist. An dem Schraubenkopf sind erste Rastelemente vorgesehen, die mit an dem Gehäuse angeordneten zweiten Rastelementen zusammenwirken.

Aufgabe der Erfindung ist es, eine Gehäuseeinheit mit einer Öffnung, in der eine Verschlussschraube angeordnet ist, zu schaffen, die kostengünstig herstellbar und mehrfach verwendbar ist.

Die Lösung der Aufgabe erfolgt erfindungsgemäß durch die Merkmale des Anspruchs 1.

Die erfindungsgemäße Gehäuseeinheit weist eine Öffnung für eine Verschlussschraube auf, die insbesondere zum Verschließen von Ölablass-Öffnungen geeignet ist. Die Verschlussschraube weist einen Schraubenschaft mit einem Gewinde auf. Mit dem Schraubenschaft ist ein Schraubenkopf verbunden. Mit dem Schraubenkopf ist ein erstes Rastelement verbunden, das mit einem an der Öffnung angeordneten zweiten Rastelement zusammenwirkt. Erfindungsgemäß ist das erste Rastelement derart ausgebildet, dass es elastisch federnd mit dem Schraubenkopf verbunden ist. Durch ein derartiges elastisch federnd ausgebildetes Rastelement an der Verschlussschraube ist es möglich, die Verschlussschraube häufiger zu öffnen und zu schließen, wobei auch bei wiederholtem Schließen ein sicheres Einrasten der beiden Rastelemente gewährleistet ist. Hierdurch ist sichergestellt, dass sich die Verschlussschraube auch durch die am Kraftfahrzeug-Motor auftretenden Vibrationen nicht löst.

Besonders bevorzugt ist es, dass zumindest das Rastelement aus thermoplastischem Kunststoff hergestellt ist, um die geforderte elastisch federnde Verbindung mit dem Schraubenkopf zu realisieren. Vorzugsweise ist auch ein das Rastelement tragendes mit dem Schraubenkopf verbundenes Halteelement aus dem selben Material hergestellt. In besonders bevorzugter Ausführungsform ist auch der Schraubenkopf, insbesondere die gesamte Verschlussschraube aus thermoplastischem Kunststoff hergestellt. Als Material ist insbesondere Polyamid PA, PPA oder PPS oder sonstige technische Kunststoffe, die ggf. mit Glasfasern verstärkt sind, geeignet.

In bevorzugter Ausführungsform ist das erste, mit der Verschlussschraube verbundene Rastelement über ein Halteelement mit dem Schraubenkopf verbunden. Hierdurch ist es möglich, das Rastelement in einem Abstand zum Schraubenkopf selbst anzuordnen. Besonders bevorzugt ist es, dass die Verbindung des Halteelements mit dem Schraubenkopf derart ausgebildet ist, dass hierdurch eine elastisch federnde Verbindung realisiert ist. Insbesondere kann die Verbindung zwischen dem Halteelement und dem Schraubenkopf, je nach verwendetem Material relativ dünn sein, so dass beim Schließen oder Öffnen der Verschlussschraube das Auslenken des ersten Rastelements aufgrund eines Bewegens bzw. elastischen Verbiegens des Halteelements erfolgt. Hierbei ist es bevorzugt, dass zwischen dem ersten Rastelement, insbesondere dem das erste Rastelement tragenden Halteelement und dem Schraubenkopf, eine Bewegungsnut oder ein Bewegungsschlitz vorgesehen ist. Durch eine derartige Nut oder Schlitz ist die Bewegbarkeit bzw. Auslenkbarkeit des ersten Rastelements beim Öffnen und Schließen der Verschlussschraube verbessert.

Das Halteelement ist seitlich neben dem Nut- bzw. Schlitzende mit dem Schraubenkopf verbunden. Vorzugsweise ist an jedem Ende der Nut bzw. des Schlitzes eine Verbindung vorgesehen. Beim Auslenken bzw. Aufbiegen des Halteelements, das vor dem Einrasten bzw. Lösen der Rastelemente erfolgt, wird die elastisch federnde Bewegung vorzugsweise in den Verbindungsbereichen an den Nut- bzw. Schlitzenden realisiert. Weiter ist es bevorzugt, dass das Halteelement den Schraubenkopf insbesondere ringförmig umgibt, wobei die Bewegungsnut bzw. der Bewegungsschlitz hierbei vorzugsweise teilkreisförmig ausgebildet ist und an einer Außenseite des Schraubenkopfes verläuft. Der bogenförmige Schlitz bzw. die bogenförmige Nut erstrecken sich hierbei vorzugsweise über einen Winkelbereich von mindestens 30°, insbesondere mindestens 45°, jedoch vorzugsweise weniger als 300°. Bevorzugt ist es, um eine definierte Auslenkbarkeit zu realisieren, einen durchgehenden Bewegungsschlitz vorzusehen. Dies hat zur Folge, dass im Bereich des Bewegungsschlitzes keine Verbindung zwischen dem Halteelement und dem Schraubenkopf besteht.

Erfindungsgemäß ist an dem zweiten Rastelement eine Ausführschräge vorgesehen. Aufgrund der Ausführschräge erfolgt beispielsweise beim Öffnen der Schraube ein elastisches Bewegen der beiden Rastelemente von einander weg. Hierbei wird vorzugsweise das an der Verschlussschraube vorgesehene Rastelement von dem an dem Gehäuse bzw. der Gehäuseöffnung vorgesehenen Rastelement wegbewegt. Durch das Vorsehen einer Ausführschräge ist somit das Ausrasten beim Öffnen der beiden Rastelemente vereinfacht. Die Ausführschräge ist hierbei vorzugsweise in Schließ-Drehrichtung der Verschlussschraube vor den Rastelementen angeordnet. Beim Öffnen der Verschlussschraube erfolgt somit ein Anheben bzw. Wegdrücken des ersten mit der Verschlussschraube verbundenen Rastelements aufgrund der Ausführschräge.

Erfindungsgemäß ist das erste Rastelemente als Rastnase und das zweite Rastelement als Rastnut ausgebildet. Die Rastnase ist an der Verschlussschraube vorgesehen, da diese an der Schraube leichter herzustellen ist. Insbesondere ragt die Rastnase in Richtung des Gehäuses bzw. der Gehäuseöffnung. Die Rastnase erstreckt sich somit parallel zum Schraubenschaft. Vorzugsweise ist die Rastnase an einer Unterseite, d.h. der in Richtung des Gehäuses weisenden Seite des insbesondere den Schraubenkopf ringförmig umgebenden Halteelements angeordnet. Die Ausführschräge ist an der Rastnase ausgebildet, insbesondere einstückig an diese angeformt. Dementsprechend ist die Rastnut im Bereich der Öffnung an dem Gehäuse vorgesehen.

Besonders bevorzugt ist es, dass die gesamte Verschlussschraube einstückig aus thermoplastischem Kunststoff hergestellt ist.

Ferner ist es bevorzugt, ein Dichtelement vorzusehen, das den Schraubenschaft umgibt. Hierbei kann es sich um eine an der Unterseite des Schraubenkopfes anliegende Flachdichtung handeln. Bevorzugt ist es, einen den Schraubenschaft umgebenden O-Ring vorzusehen.

Die Erfindung betrifft somit eine Gehäuseeinheit eines Kraftfahrzeugmotors, insbesondere ein Ölgehäuse bzw. eine Ölwanne. Die Gehäuseeinheit weist eine Gehäusewand mit einer Öffnung, insbesondere einer Ölablass-Öffnung auf. Im Bereich der Öffnung ist das zweite Rastelement, das erfindungsgemäß als Nut ausgebildet ist, angeordnet. Die Öffnung wird erfindungsgemäß durch eine Versschlussschraube verschlossen, die das erste Rastelement aufweist, das elastisch federnd mit dem Schraubenkopf verbunden ist. Die Verschlussschraube ist, wie vorstehend ausgeführt, vorteilhaft weitergebildet.

Nachfolgend wird die Erfindung anhand einer bevorzugten Ausführungsform, unter Bezugnahme auf die anliegenden Zeichnungen näher erläutert.

Es zeigen:
- Figur 1: eine schematische Seitenansicht einer erfindungsgemäßen Verschlussschraube,
- Figur 2: eine schematische Draufsicht der Verschlussschraube in Richtung des Pfeils II in Figur 1,
- Figur 3: eine schematische Schnittansicht entlang der Linie III - III in Figur 1 und
- Figur 4: eine schematische Seitenansicht einer in eine Gehäuseöffnung wie eine Ölablass-Öffnung eingeschraubte Verschlussschraube.

Die erfindungsgemäße Verschlussschraube weist einen Schraubenschaft 10 mit einem Gewinde 12 auf. Der Schraubenschaft 10 ist über ein zylindrisch ausgebildetes Zwischenstück 14 mit einem Schraubenkopf 16 verbunden. Der Schraubenkopf 16 ist von einem ringförmig ausgebildeten Halteelement 18 umgeben. Das ringförmige Halteelement 18 ist im dargestellten Ausführungsbeispiel einstückig mit dem Schraubenkopf ausgebildet, wobei im dargestellten Ausführungsbeispiel die gesamte Verschlussschraube einstückig hergestellt ist.

Zwischen dem Halteelement 18 und dem Schraubenkopf 16 ist ein teilkreisförmiger Bewegungsschlitz 20 vorgesehen. Dieser erstreckt sich ca. um einen Winkel von 90° entlang einer Außenseite 22 des Schraubenkopfes 16. Der Bewegungsschlitz 20 ist in Richtung einer Unterseite 24 (Figur 1) des Schraubenkopfes bzw. des Halteelements 18 offen, so dass es sich um einen durchgehenden Schlitz handelt. Im Bereich der beiden Schlitzenden 26 (Figur 2) ist das Halteelement 18 mit dem Schraubenkopf 16 verbunden, wobei diese Verbindung im dargestellten Ausführungsbeispiel die gesamte übrige Außenseite 22 des Schraubenkopfes 16 umgibt. In diesem Bereich ist im dargestellten Ausführungsbeispiel eine Vertiefung 30 vorgesehen.

Ferner weist der Schraubenkopf 16 an seiner Oberseite (Figur 2) eine Nut 32 für einen Schraubendreher auf.

Zur Sicherung der Lage der Verschlussschraube in einer Öffnung wie einer Ölablass-Öffnung ist an der Unterseite 24 des Halteelements 18 ein erstes Rastelement 34 vorgesehen, bei dem es sich im dargestellten Ausführungsbeispiel um eine Rastnase handelt. Auch diese ist in bevorzugter Ausführungsform einstückig mit der gesamten Verschlussschraube aus thermoplastischem Kunststoff hergestellt. Mit der Rastnase 34 ist im dargestellten Ausführungsbeispiel eine Ausführschräge 36 verbunden. Diese dient zum leichteren Öffnen der Schraube, wie später anhand Figur 4 erläutert wird.

Des Weiteren ist im dargestellten Ausführungsbeispiel das zylindrische Zwischenstück 14 mit einer umlaufenden Nut 38 versehen. In der Nut 38 ist als Dichtelement ein O-Ring 40 angeordnet.

Beim Verschließen der Öffnung wie der Ölablass-Öffnung durch die erfindungsgemäße Verschlussschraube liegt beim Einschrauben der Verschlussschraube in das in dem Gehäuse vorgesehene Gewinde, kurz vor Beendigen des Einschraubvorgangs, eine Unterseite 42 der Rastnase 34 an einer die Öffnung umgebenden Außenwand 44 (Figur 4) an. Hierdurch wird die Rastnase 34 zusammen mit dem Halteelement 18 in Figur 4 nach oben elastisch verbogen. Sobald die Rastnase 34 sodann in das zweite Rastelement 46 bzw. die Nut einrastet, ist der Schließvorgang beendet. Diese Stellung ist in Figur 4 dargestellt.

Kurz vor dem Erreichen der Nut 46 gleitet die Unterseite 42 der Rastnase 34 an einer Schräge 48, die an der Gehäusewand 50 vorgesehen ist, leicht nach unten in Richtung der Nut 46. Die Schräge ist hierbei jedoch derart ausgebildet, dass bei Erreichen der Nut weiterhin eine Stufe überwunden wird und die Rastnase 34 somit in die Nut 46 einschnappt. Der Schräge 48 gegenüberliegend ist eine weitere mit der Rastnase verbundene Schräge 52 vorgesehen, die die Rastnase 34 abstützt.

Die Schräge 48 hat insbesondere beim Öffnen der Verschlussschraube die Aufgabe, das Öffnen zu vereinfachen, da eine gerade Nut-Seitenfläche entsprechend einer gegenüberliegenden Nutseitenfläche 54 (Figur 4) beim Öffnen der Schraube nur schwer überwunden werden könnte. Hierbei bestünde die Gefahr des Beschädigens der Rastnase 34 und/ oder des Halteelements 18.

Um dies zu vermeiden, ist nicht nur die Schräge 48 an der Gehäusewand 50 vorgesehen, sondern die der senkrechten Nutseitenfläche 54 gegenüberliegende Nutseitenfläche 56 nach außen, d.h. von der Nut 46 weg geneigt.

## Patentansprüche

1. Gehäuseeinheit eines Kraftfahrzeug-Motors, insbesondere Ölgehäuse, mit einer Gehäusewand (50) mit Öffnung, insbesondere Ölablass-Öffnung, wobei in der Öffnung eine Verschlussschraube angeordnet ist, mit
einem ein Gewinde (12) aufweisenden Schraubenschaft (10),
einem mit dem Schraubenschaft (10) verbundenen Schraubenkopf (16), und
einem mit dem Schraubenkopf (16) verbundenen ersten Rastelement, das mit einem an der Öffnung angeordneten zweiten Rastelement zusammenwirkt,
wobei zwischen dem ersten Rastelement (34) und dem Schraubenkopf (16) eine Bewegungsnut oder ein Bewegungsschlitz (20) vorgesehen ist, so dass das erste Rastelement (34) elastisch federnd mit dem Schraubenkopf (16) verbunden ist, wobei das erste Rastelement als Rastnase (34) ausgebildet ist, die in das zweite als Rastnut (46) ausgebildete Rastelement eingreift, das im Bereich der Öffnung angeordnet ist,
**dadurch gekennzeichnet, dass** die Rastnut (46) eine an einer Gehäusewand (50) vorgesehene Ausführschräge (48), eine senkrechte Nutseitenfläche (54) als Anschlagfläche und eine der senkrechten Nutseitenfläche (54) gegenüberliegende Nutseitenfläche (56), die nach außen von der Rastnut (46) weggeneigt ist, aufweist.

2. Gehäuseeinheit nach Anspruch 1, **dadurch gekennzeichnet, dass** das erste Rastelement (34) an einem mit dem Schraubenkopf (16) verbundenen elastisch federnden Halteelement (18) angeordnet ist.

3. Gehäuseeinheit nach Anspruch 2, **dadurch gekennzeichnet, dass** zwischen dem das erste Rastelement tragenden Halteelement (18) und dem Schraubenkopf (16) die Bewegungsnut oder der Bewegungsschlitz (20) vorgesehen ist.

4. Gehäuseeinheit nach Anspruch 2 oder 3, **dadurch gekennzeichnet, dass** das Halteelement (18) zumindest auf einer, vorzugsweise an beiden Nut- bzw. Schlitzenden (26) mit dem Schraubenkopf (16) verbunden ist.

5. Gehäuseeinheit nach einem der Ansprüche 2 bis 4, **dadurch gekennzeichnet, dass** das Halteelement (18) den Schraubenkopf (16) insbesondere ringförmig umgibt.

6. Gehäuseeinheit nach einem der Ansprüche 3 bis 5, **dadurch gekennzeichnet, dass** sich die Bewegungsnut bzw. der Bewegungsschlitz (20) teilkreisförmig an einer Außenseite (26) des Schraubenkopfs (16) erstreckt.

7. Gehäuseeinheit nach einem der Ansprüche 1 bis 6, **dadurch gekennzeichnet, dass** das erste Rastelement (34) und das zweite Rastelement (46) eine Ausführschräge (48, 52) aufweist.

8. Gehäuseeinheit nach Anspruch 7, **dadurch gekennzeichnet, dass** die Ausführschräge in Schließ-Drehrichtung der Verschlussschraube vor den Rastelementen (34, 46) angeordnet ist.

9. Gehäuseeinheit nach einem der Ansprüche 1 bis 8, **dadurch gekennzeichnet, dass** eine Ausführschräge (52) an der Rastnase (34) ausgebildet, insbesondere an dieser angeformt ist.

10. Gehäuseeinheit nach einem der Ansprüche 1 bis 9, **dadurch gekennzeichnet, dass** das mit dem Schraubenkopf (16) verbundene Rastelement (34) sowie vorzugsweise das, das Rastelement (34) tragende Halteelement (18) aus thermoplastischem Kunststoff hergestellt ist.

11. Gehäuseeinheit nach einem der Ansprüche 1 bis 10, **dadurch gekennzeichnet, dass** der Schraubenkopf (16), vorzugsweise die gesamte Verschlussschraube aus thermoplastischem Kunststoff hergestellt ist.

12. Gehäuseeinheit nach einem der Ansprüche 1 bis 11, **gekennzeichnet durch** ein den Schraubenschaft (10) umgebendes Dichtelement, insbesondere einen O-Ring.

## Claims

1. Housing unit of a motor vehicle engine, in particular an oil housing, having a housing wall (50) with an opening, in particular an oil drain opening, wherein a locking screw is arranged in the opening, comprising
a screw shaft (10) having a thread (12),
a screw head (16) connected with the screw shaft (10), and
a first latch element connected with the screw head (16), said latch element cooperating with a second latch element arranged at the opening,
wherein a movement grove or a movement slot (20) is provided between the first latch element (34) and the screw head (16), so that the first latch element (34) is resiliently connected with the screw head (16), wherein the first latch element is designed as a latch nose (34) engaging the second latch element designed as a latch groove (46) which is arranged in the region of the opening,
**characterized in that** the latch groove (46) comprises a guide-out ramp (48) provided on a housing wall (50), a perpendicular latera groove surface (54) as an abutment surface, and a lateral groove surface (56) opposite the perpendicular lateral groove surface (54), which is inclined outward away from the latch groove (46).

2. Housing unit of claim 1, **characterized in that** the first latch element (34) is arranged at a resilient holding element (18) connected with the screw head (16).

3. Housing unit of claim 2, **characterized in that** the movement groove or the movement slot (20) is provided between the holding element (18) supporting the first latch element and the screw head (16).

4. Housing unit of claim 2 or 3, **characterized in that** the holding element (18) is connected with the screw head (16) at least at one, preferably at both groove or slot ends (26).

5. Housing unit of one of claims 2 to 4, **characterized in that** the holding element (18) surrounds the screw head (16) in particular in a ring-like manner.

6. Housing unit of one of claims 3 to 5, **characterized in that** the movement groove or the movement slot (20) extends in a segment shape at an outer side (26) of the screw head (16).

7. Housing unit of one of claims 1 to 6, **characterized in that** the first latch element (34) and the second latch element (46) comprise a guide-out ramp (48, 52).

8. Housing unit of claim 7, **characterized in that** the guide-out ramp is arranged in front of the latch elements (34, 36), seen in the direction of rotation for locking.

9. Housing unit of one of claims 1 to 8, **characterized in that** a guide-out ramp (52) is formed at the latch nose (34), in particular molded thereon.

10. Housing unit of one of claims 1 to 9, **characterized in that** the latch element (34) connected with the screw head (16), as well as preferably the holding element (18) supporting the latch element (34), is made of thermoplastic material.

11. Housing unit of one of claims 1 to 10, **characterized in that** the screw head (16), preferably the entire locking screw, is made of thermoplastic material.

12. Housing unit of one of claims 1 to 11, **characterized by** a seal element surrounding the screw shaft (10), in particular an O-ring seal.

## Revendications

1. Unité de boitier d'un moteur d'un véhicule, notamment un boitier d'huile, avec une paroi de boitier (50) présentant une ouverture, notamment une ouverture de vidange d'huile, une vis de fermeture étant disposé dans l'ouverture, comprenant
une tige de vis (10) avec un filet (12),
une tête de vis (16) connectée à la tige de vis (10), et
un premier élément d'arrêt (34) connecté à la tête de vis (16), ledit élément coopérant avec un deuxième élément d'arrêt disposé à ladite ouverture,
une rainure de mouvement ou une fente de mouvement (20) étant prévue entre le premier élément d'arrêt (34) et la tête de vis (16), de sorte que le premier élément d'arrêt (34) est connecté avec la tête de vis (16) de manière élastique, ledit premier élément d'arrêt (34) étant conçu comme cran d'arrêt (34) qui engage dans le deuxième élément d'arrêt conçu comme encoche d'arrêt (46), disposé dans la région de l'ouverture,
**caractérisée en ce que** l'encoche d'arrêt (46) comprend une rampe de sortie (48) prévue sur une paroi de boitier (50), une face latérale de l'encoche (54) perpendiculaire servant comme surface de butée, et une face latérale de l'encoche (56) opposée à la face latérale de l'encoche (54) perpendiculaire et inclinée en s'éloignant de l'encoche d'arrêt (46)..

2. Unité de boitier selon la revendication 1, **caractérisée en ce que** ledit premier élément d'arrêt (34) est disposé sur un élément de support (18) élastique relié à tête de vis (16).

3. Unité de boitier selon la revendication 2, **caractérisée en ce que** la rainure de mouvement ou la fente de mouvement (20) est prévue entre ledit élément de support (18), supportant ledit premier élément d'arrêt (34), et la tête de vis (16).

4. Unité de boitier selon la revendication 2 ou 3, **caractérisée en ce que** ledit élément de support (18) est relié à la tête de vis (16) à au moins une, de préférence aux deux extrémités de la rainure ou fente (26).

5. Unité de boitier selon l'une quelconque des revendications 2 à 4, **caractérisée en ce que** ledit élément de support (18) entoure la tête de vis (16) notamment de manière annulaire.

6. Unité de boitier selon l'une quelconque des revendications 3 à 5, **caractérisée en ce que** la rainure de mouvement ou la fente de mouvement (20) s'étend sous forme d'un segment de cercle sur une face extérieure (26) de la tête de vis (16).

7. Unité de boitier selon l'une quelconque des revendications 1 à 6, **caractérisée en ce que** ledit premier élément d'arrêt (34) et ledit deuxième élément d'arrêt (46) comprennent une rampe de sortie (48, 52).

8. Unité de boitier selon la revendication 7, **caractérisée en ce que** la rampe de sortie est disposée avant lesdits éléments d'arrêt (34, 46), vu dans la direction de rotation de fermeture.

9. Unité de boitier selon l'une quelconque des revendications 1 à 8, **caractérisée en ce qu'**une rampe de sortie (52) est formée, notamment moulée sur le cran d'arrêt (34).

10. Unité de boitier selon l'une quelconque des revendications 1 à 9, **caractérisée en ce que** l'élément d'arrêt (34) relié à la tête de vis (16), ainsi que, de préférence, ledit élément de support (18) supportant ledit élément d'arrêt (34) sont fabriqués de matière thermoplastique.

11. Unité de boitier selon l'une quelconque des revendications 1 à 10, **caractérisée en ce que** la tête de vis (16), de préférence toute la vis de fermeture, est fabriquée de matière thermoplastique.

12. Unité de boitier selon l'une quelconque des revendications 1 à 11, **caractérisée par** un élément d'étanchéité entourant la tige de vis (10), notamment une bague d'étanchéité.
